# EUROPÄISCHE PATENTSCHRIFT

(11) **EP 1 722 073 B1**
(45) Veröffentlichungstag und Bekanntmachung des Hinweises auf die Patenterteilung: **23.01.2013**
(21) Anmeldenummer: 05010523.8
(22) Anmeldetag: 13.05.2005
(51) Int. Cl.: F01D 17/16

(54) **Verstellring zum Verstellen der Schaufeln des VTG-Leitapparates von Abgasturboladern**
Variable geometry turbocharger unison ring
Anneau de commande d'un turbocompresseur à géométrie variable

(43) Veröffentlichungstag der Anmeldung: 15.11.2006
(73) Patentinhaber: BorgWarner, Inc., Auburn Hills, MI 48326-2872 (US)
(72) Erfinder: Fäth, Holger, 67136 Fussgönheim (DE); Böning, Ralf, 67829 Reiffelbach (DE); Frankenstein, Dirk, 67550 Worms (DE)
(74) Vertreter: Hager, Thomas Johannes

(56) Entgegenhaltungen:
- EP-A- 1 234 950
- EP-A- 1 398 463
- EP-A- 1 422 385

## Beschreibung

Die Erfindung betrifft einen Verstellring zum Verstellen der Schaufeln des VTG-Leitapparates von Abgasturboladern, gemäss dem Oberbegriff des Anspruchs 1.

Unter dem Begriff "VTG-Leitapparat" versteht man eine Anordnung, die dazu dient, Abgasturbolader mit einer variablen Turbinengeometrie zu versehen. Zur Verstellung dieser variablen Turbinengeometrie dient ein Verstellring der im Oberbegriff des Anspruches 1 angegebenen Art, der einen Lagerring zur Aufnahme von Lagerkörpern und einen Hebeleingriffsring aufweist. Der Hebeleingriffsring ist mit Nuten versehen, in die die Hebel der VTG-Schaufeln eingreifen.

Derartige bekannte Verstellringe, die z.B. aus der EP-A-1 398 463 bekannt sind, sind als voll zerspante Bauteile aufgebaut, die üblicherweise in Dreh- oder Fräsvorgängen oder kombinierten Arbeitsgängen hergestellt werden. Hierzu wird aus einem Vollmaterial der Verstellring mit seinem Lagerring und einem Hebeleingriffsring als einstückiges Teil ausgebildet. Dies stellt jedoch ein relativ zeit- und kostenaufwendiges Herstellungsverfahren dar.

Auch das Gießen eines kompletten Verstellringrohteils mit anschließender spanender Bearbeitung führt nicht zu deutlichen Kostenvorteilen.

Aus der EP-A- 1 422 385 ist ein Verfahren zur Hestellung eines Turbinenrahmen bekannt.

Es ist daher Aufgabe der vorliegenden Erfindung, einen Verstellring der im Oberbegriff des Anspruches 1 angegebenen Art zu schaffen, der auf einfache und kostengünstige Art und Weise herstellbar ist.

Es ist ferner Aufgabe der Erfindung, ein Verfahren zur Herstellung eines derartigen Verstellringes zu schaffen.

Die Lösung dieser Aufgabe erfolgt durch die Merkmale des Anspruchs 1 bzw. des Anspruches 9.

Erfindungsgemäß ist der Verstellring aus mehreren, zumindest zwei, separat hergestellten Einzelteilen gefertigt, die mittels einer geeigneten Verbindungseinrichtung miteinander verbunden werden. Die Einzelteile können hierbei durch Urform-(Feingießen oder Sintern), Umform- (Pressen) oder Trennverfahren, vorzugsweise Stanzen, komplett hergestellt werden oder erfordern eine geringe spanende Nachbearbeitung, wie Drehen oder Fräsen.

Die Einzelteile können aus verschiedenen Werkstoffen bestehen, die an die spezifische Funktion der Lagerung des Lagerrings bzw. Lagerabschnitts des Verstellringes und an die Führung der Schaufelhebel des Hebeleingriffsringes bzw. Hebeleingriffabschnittes angepasst sind.

Ferner ergibt sich der Vorteil, dass der Lagerring und der Hebeleingriffsring hinsichtlich ihrer Geometrie auf einfache Art und Weise an die genannten Funktionen angepasst werden können.
So ist beispielsweise eine gezielte Härtung der Oberfläche gemäß der geforderten Eigenschaften möglich.

Die Unteransprüche 2 bis 6 haben vorteilhafte Weiterbildungen des erfindungsgemäßen Verstellrings zum Inhalt.

In den Ansprüchen 8 bis 11 ist ein erfindungsgemäßes Verfahren zur Herstellung eines zuvor erläuterten Verstellringes definiert.

Demgemäß werden der Lagerring und der Hebeleingriffsring jeweils in einem separaten Herstellungsschritt als separate Einzelteile gefertigt.

Danach werden die beiden Ringe durch eine geeignete Verbindungseinrichtung miteinander verbunden.

Als Verbindungseinrichtung können vom Prinzip her alle geeigneten stoff- oder formschlüssigen Verbindungen herangezogen werden.

Besonders bevorzugt sind zur Verbindung des Lagerrings und des Herstellungsrings gemäß dem erfindungsgemäßen Verfahren jedoch Bördel- oder Umkantvorgänge sowie Schweißen oder Löten geeignet. ,

Vom Prinzip her wäre auch eine Verschraubung oder eine Nietung denkbar.

Weitere Einzelheiten, Vorteile und Merkmale der Erfindung ergeben sich aus nachfolgender Beschreibung eines Ausführungsbeispiels anhand der Zeichnung. Es zeigt:
- Fig. 1: eine Frontansicht eines erfindungsgemäßen Verstellrings, und
- Fig. 2: eine Schnittdarstellung des Verstellrings gemäß Fig. 1 entlang der Linie A-A in Fig. 1.

Gemäß Fig. 1 ist ein erfindungsgemäßer Verstellring 1 zum Verstellen der Schaufeln eines VTG-Leitapparates von Abgasturboladern dargestellt.

Der Verstellring 1 weist einen Lagerring 2 auf, der zum Führen von geeigneten Lagerkörpern (Wälzkörpern) vorgesehen ist.

Ferner weist der Verstellring 1 einen Hebeleingriffsring 3 auf, der eine Mehrzahl von am Umfang angeordneten Nuten aufweist, von denen eine mit der Bezugsziffer 5 gekennzeichnet ist.

Wie Fig. 1 verdeutlicht, ist der Verstellring mit seinen beiden Bauteilen Lagerring und Hebeleingriffsring 3 ein kreisrundes Bauteil, das in Fig. 2 entlang der Schnittlinie A-A nochmals verdeutlicht ist.

Fig. 2 verdeutlicht hierbei, dass der Lagerring 2 und der Hebeleingriffsring 3 über eine Verbindungseinrichtung 4 miteinander nach ihrer Herstellung als Einzelteile verbunden sind, um den Verstellring 1 in seiner Gesamtheit zu bilden. Die Verbindungseinrichtung 4 ist hierbei durch die Trennlinie zwischen dem Lagerring 2 und dem Hebeleingriffsring 3 verdeutlicht und kann durch eine der eingangs erläuterten Herstellungsweisen erzeugt werden.

### Bezugszeichenliste

- 1: Verstellring
- 2: Lagerring
- 3: Hebeleingriffsring
- 4: Verbindungseinrichtung
- 5: Nut

## Patentansprüche

1. Verstellring (1) zum Verstellen der Schaufeln des VTG-Leitapperates von Abgasturboladern
- mit einem Lagerring (2); und
- mit einem Hebeleingriffsring (3), der mit dem Lagerring (2) verbunden ist,
**dadurch gekennzeichnet,**
- **dass** der Lagerring (2) und der Hebeleingriffsring (3) separat gefertigte Einzelteile sind, die mittels einer separaten Verbindungseinrichtung (4) miteinander verbunden sind.

2. Verstellring nach Anspruch 1, **dadurch gekennzeichnet, dass** der Lagerring (2) als Blechteil ausgebildet ist.

3. Verstellring nach Anspruch 1 oder 2, **dadurch gekennzeichnet, dass** der Hebeleingriffsring (3) als Blechteil ausgebildet ist.

4. Verstellring nach einem der Ansprüche 1 bis 3, **dadurch gekennzeichnet, dass** der Lagerring (2) und der Hebeleingriffsring (3) aus demselben oder aus unterschiedlichen Werkstoffen hergestellt sind.

5. Verstellring nach einem der Ansprüche 1 bis 4, **dadurch gekennzeichnet, dass** der Lagerring (2) und/oder der Hebeleingriffsring (3) als Sinterteile hergestellt sind.

6. Verstellring nach einem der Ansprüche 1 bis 5, **dadurch gekennzeichnet, dass** die Geometrie des Lagerrings (2) und/oder des Hebeleingriffsrings (3) auf die Lagerfunktion bzw. die Führungsfunktion angepasst ist.

7. Verstellring nach einem der Ansprüche 1 bis 6, **dadurch gekennzeichnet, dass** die Verbindungseinrichtung (4) als Bördelung oder Umkantung ausgebildet ist.

8. Verstellring nach einem der Ansprüche 1 bis 6, **dadurch gekennzeichnet, dass** die Verbindungseinrichtung (4) als Schweißung oder Lötung ausgebildet ist.

9. Verfahren zur Herstellung eines Verstellrings zum Verstellen der Schaufeln des VTG-Leitapparates von Abgasturboladern **gekennzeichnet durch** die folgenden Verfahrensschritte:
- Herstellen eines Lagerringes (2) als separates Bauteil;
- Herstellen eines Hebeleingriffsringes (3) als separates Bauteil in einem separaten Herstellungsschritt; und
- Verbinden des Lagerringes (2) mit dem Hebeleingriffsring (3).

10. Verfahren nach Anspruch 9, **dadurch gekennzeichnet, dass** das Herstellen des Lagerringes (2) und des Hebeleingriffsringes (3) durch Stanzen als separate Blechteile erfolgt.

11. Verfahren nach Anspruch 9, **dadurch gekennzeichnet, dass** das Herstellen des Lagerringes (2) und des Hebeleingriffsringes (3) durch Sintern als separate Einzelteile erfolgt.

12. Verfahren nach Anspruch 9 oder 10 oder 11, **dadurch gekennzeichnet, dass** das Verbinden des Lagerringes (2) und des Hebeleingriffsrings (3) durch Bördeln, Umkanten, Schweißen oder Löten erfolgt.

## Claims

1. Adjusting ring (1) for adjusting the blades of the VTG distributor of exhaust gas turbochargers
- having a bearing ring (2); and
- having a lever engagement ring (3) which is connected to the bearing ring (2),
**characterized**
- **in that** the bearing ring (2) and the lever engagement ring (3) are separately-produced individual parts which are connected to one another by means of a separate connecting device (4).

2. Adjusting ring according to Claim 1, **characterized in that** the bearing ring (2) is formed as a sheet metal part.

3. Adjusting ring according to Claim 1 or 2, **characterized in that** the lever engagement ring (3) is formed as a sheet metal part.

4. Adjusting ring according to one of Claims 1 to 3, **characterized in that** the bearing ring (2) and the lever engagement ring (3) are produced from the same or from different materials.

5. Adjusting ring according to one of Claims 1 to 4, **characterized in that** the bearing ring (2) and/or the lever engagement ring (3) are produced as sintered parts.

6. Adjusting ring according to one of Claims 1 to 5, **characterized in that** the geometry of the bearing ring (2) and/or of the lever engagement ring (3) is adapted to the bearing function and/or the guidance function.

7. Adjusting ring according to one of Claims 1 to 6, **characterized in that** the connecting device (4) is formed as a flanged or overturned connection.

8. Adjusting ring according to one of Claims 1 to 6, **characterized in that** the connecting device (4) is formed as a welded or soldered connection.

9. Method for producing an adjusting ring for adjusting the blades of the VTG distributor of exhaust gas turbochargers, **characterized by** the following method steps:
- producing a bearing ring (2) as a separate component;
- producing a lever engagement ring (3) as a separate component in a separate production step; and
- connecting the bearing ring (2) to the lever engagement ring (3).

10. Method according to Claim 9, **characterized in that** the production of the bearing ring (2) and of the lever engagement ring (3) takes place by means of punching as separate sheet metal parts.

11. Method according to Claim 9, **characterized in that** the production of the bearing ring (2) and of the lever engagement ring (3) takes place by means of sintering as separate sheet metal parts.

12. Method according to Claim 9 or 10 or 11, **characterized in that** the connection of the bearing ring (2) and of the lever engagement ring (3) takes place by means of flanging, overturning, welding or soldering.

## Revendications

1. Anneau de commande (1) servant à régler les boucles de l'appareil conducteur VTG de turbocompresseurs de gaz d'échappement :
- avec une bague de palier de roulement (2) ; et
- avec une bague de préhension de levier (3) reliée à la bague de palier de roulement (2) ;
**caractérisé en ce que** :
- la bague de palier de roulement (2) et la bague de préhension de levier (3) sont des pièces individuelles fabriquées séparément reliées entre elles par le biais d'un dispositif de liaison (4) séparé.

2. Anneau de commande selon la revendication 1, **caractérisé en ce que** la bague de palier de roulement (2) prend la forme d'une pièce en tôle.

3. Anneau de commande selon la revendication 1 ou 2, **caractérisé en ce que** la bague de préhension de levier (3) prend la forme d'une pièce en tôle.

4. Anneau de commande selon l'une quelconque des revendications 1 à 3, **caractérisé en ce que** la bague de palier de roulement (2) et la bague de préhension de levier (3) sont fabriquées à partir du même matériau ou de matériaux différents.

5. Anneau de commande selon l'une quelconque des revendications 1 à 4, **caractérisé en ce que** la bague de palier de roulement (2) et/ou la bague de préhension de levier (3) prennent la forme de pièces frittées.

6. Anneau de commande selon l'une quelconque des revendications 1 à 5, **caractérisé en ce que** la géométrie de la bague de palier de roulement (2) et/ou de la bague de préhension de levier (3) est adaptée à la fonction de palier de roulement et/ou à la fonction de guidage.

7. Anneau de commande selon l'une quelconque des revendications 1 à 6, **caractérisé en ce que** le dispositif de liaison (4) prend la forme d'un sertissage ou d'un bordage.

8. Anneau de commande selon l'une quelconque des revendications 1 à 6, **caractérisé en ce que** le dispositif de liaison (4) est réalisé par soudure ou brasure.

9. Procédé de fabrication d'un panneau de commande servant à régler les boucles de l'appareil conducteur VTG de turbocompresseurs de gaz d'échappement, **caractérisé par** les étapes de procédé suivantes :
- fabrication d'une bague de palier de roulement (2) comme composant séparé ;
- fabrication d'une bague de préhension de levier (3) comme composant séparé lors d'une étape de séparation séparée ; et
- liaison de la bague de palier de roulement (2) avec la bague de préhension de levier (3).

10. Procédé selon la revendication 9, **caractérisé en ce que** la fabrication de la bague de palier de roulement (2) et de la bague de préhension de levier (3) est réalisée par poinçonnage à l'aide de pièces de tôle séparées.

11. Procédé selon la revendication 9, **caractérisé en ce que** la fabrication de la bague de palier de roulement (2) et de la bague de préhension de levier (3) se produit par frittage sous la forme de pièces individuelles séparées.

12. Procédé selon la revendication 9 ou 10 ou 11, **caractérisé en ce que** la liaison de la bague de palier de roulement (2) et de la bague de préhension de levier (3) se produit par sertissage, bordurage, soudure ou brasure.
